# FASCICULE DE BREVET EUROPEEN

(11) **EP 3 675 278 B1**
(45) Date de publication et mention de la délivrance du brevet: **09.11.2022**
(21) Numéro de dépôt: 19219746.5
(22) Date de dépôt: 27.12.2019
(51) Int. Cl.: H01Q 1/28, H01Q 3/08, H01Q 3/18, H01Q 19/12, H01Q 25/00

(54) **ANTENNE MULTIFAISCEAUX À POINTAGE RÉGLABLE**
MEHRFACHSTRAHLANTENNE MIT REGULIERBARER AUSRICHTUNG
MULTIBEAM ANTENNA WITH ADJUSTABLE POINTING

(30) Priorité: 28.12.2018 FR 1874290
(43) Date de publication de la demande: 01.07.2020
(73) Titulaire: Thales, 92400 Courbevoie (FR)
(72) Inventeur: BROSSIER, Jérôme, 31037 TOULOUSE Cedex 1 (FR); MARTIN, Laurent, 31037 TOULOUSE Cedex 1 (FR); BASSALER, Jean-Marc, 31037 TOULOUSE Cedex 1 (FR)
(74) Mandataire: Lavoix

(56) Documents cités:
- EP-A1- 1 437 796
- EP-A1- 2 065 968
- CN-A- 106 785 444
- JP-A- H0 233 202

## Description

La présente invention concerne une antenne multifaisceaux à pointage réglable.

On connait de EP 1 437 796, CN 106 785 444, JP H02 33202 et EP 2 065 968 de telles antennes multifaisceaux.

L'invention s'applique particulièrement pour les antennes à réflecteur dans le domaine spatial et notamment, aux missions satellitaires nécessitant du repointage indépendant de faisceaux radioélectriques. On citera en particulier les antennes dites « gateway » sur les satellites géostationnaires.

Ces antennes visent généralement plusieurs points sur la surface terrestre dont les positions peuvent évoluer au cours de la mission du satellite indépendamment l'une de l'autre. Dans ce cas, il est nécessaire de repointer, c'est-à-dire de réorienter, le faisceau de l'antenne correspondant au point dont la position a évolué. Il peut s'agir également d'une nouvelle position du satellite qui dans ce cas nécessite un repointage des points visés sur terre.

Pour ce faire, il est connu dans l'état de la technique d'utiliser différentes méthodes de repointage choisies en fonction du type de l'antenne utilisée.

En particulier, pour repointer une antenne passive à réflecteur, il est possible soit de faire bouger entièrement le corps de l'antenne soit de ne faire bouger que le ou les réflecteurs dans la limite de l'évolution des performances des signaux radioélectriques. Dans les deux cas, la réorientation s'effectue donc de manière mécanique.

Il est clair ainsi que pour pouvoir effectuer une réorientation mécanique pour chaque point visé indépendamment des autres points, il est nécessaire de prévoir une source rayonnante et un ou des réflecteurs pour chaque point visé.

On conçoit alors que cela engendre l'encombrement important sur la surface extérieure du satellite et augmente considérablement sa masse.

Dans le cas des antennes actives, un repointage peut être obtenu plus facilement.

En effet, à la différence des antennes passives, les sources rayonnantes des antennes actives forment un réseau et sont associées à un système de répartition des signaux radioélectriques en amplitude et/ou en phase entre ces sources et à un système de pilotage de cette répartition en fonction des lois prédéterminées.

Les antennes actives permettent ainsi d'effectuer un repointage dit « électronique », c'est-à-dire sans action mécanique exercée sur l'antenne.

Les antennes actives donnent donc une grande flexibilité de réorientation des faisceaux associés à des différents points visés. Cette flexibilité implique en contrepartie une forte complexité de ces antennes, une augmentation de la masse, de la consommation et de la dissipation, lesquelles sont critiques sur des satellites.

La présente invention a pour but de proposer une antenne multifaisceaux permettant de repointer ses faisceaux de manière indépendante tout en étant peu encombrante, relativement légère et de structure simple.

À cet effet, l'invention a pour objet une antenne multifaisceaux à pointage réglable selon la revendication 1.

Suivant d'autres aspects avantageux de l'invention, l'antenne comprend une ou plusieurs des caractéristiques des revendications 2 à 13.

Ces caractéristiques et avantages de l'invention apparaitront à la lecture de la description qui va suivre, donnée uniquement à titre d'exemple non limitatif, et faite en référence aux dessins annexés, sur lesquels :
[Fig. 1] la figure 1 est une vue schématique en perspective d'une antenne multifaisceaux selon un premier mode de réalisation de l'invention, l'antenne comprenant notamment une pluralité d'assemblages mobiles ;
[Fig. 2] la figure 2 est une vue schématique en perspective de l'un des assemblages mobiles de la figure 1 selon un premier exemple de réalisation de celui-ci ;
[Fig. 3] la figure 3 est une vue schématique de côté de l'assemblage mobile de la figure 2 dans une position différente de celle de la figure 2 ;
[Fig. 4] la figure 4 est une vue schématique de côté de différentes positions de l'un des assemblages mobiles de la figure 1 selon un deuxième exemple de réalisation de celui-ci ;
[Fig. 5] la figure 5 est une vue schématique d'une variante de réalisation de l'un des assemblages mobiles de la figure 1 selon le deuxième exemple de réalisation ;
[Fig. 6] [Fig. 7] les figures 6 et 7 sont des vues schématiques d'autres variantes de réalisation de l'un des assemblages mobiles de la figure 1 selon le deuxième exemple de réalisation ;
[Fig. 8] [Fig. 9] les figures 8 et 9 sont des vues schématiques en perspective de différentes positions respectives des assemblages mobiles de la figure 1 ; et
[Fig. 10] la figure 10 est une vue schématique en perspective d'une pluralité d'assemblages mobiles selon un deuxième mode de réalisation de l'invention.

L'antenne 10 de la figure 1 est une antenne multifaisceaux à pointage réglable.

Selon un exemple de réalisation de l'invention, cette antenne 10 est embarquée sur un satellite et plus particulièrement, est montée sur une surface extérieure de celui-ci orientée par exemple vers la Terre.

Le satellite est par exemple un satellite géostationnaire effectuant une mission de télécommunication et nécessitant des antennes dites « gateway ». De manière connue en soi, une telle mission doit permettre à l'antenne 10 du satellite d'échanger des signaux radioélectriques avec plusieurs antennes disposées au sol.

Les positions ainsi que le nombre de ces antennes au sol sont susceptibles d'évoluer dans le temps, tout au long de la mission du satellite.

L'antenne 10 permet de repointer ses faisceaux indépendamment l'un de l'autre pour suivre ces évolutions au sol, comme cela sera expliqué par la suite.

En référence à la figure 1, l'antenne 10 comprend un dispositif de réflexion unique 12, une pluralité d'assemblages mobiles 14A à 14D, une embase 16, un module de traitement 18 et un module de pilotage 20.

Le dispositif de réflexion 12 présente un réflecteur de toute forme connue ou plusieurs réflecteurs, de préférence deux, également de formes connues.

Ainsi, selon un exemple de réalisation, le dispositif de réflexion 12 présente un seul réflecteur de type centré ou simple offset.

Selon un autre exemple de réalisation, le dispositif de réflexion 12 présente deux réflecteurs et est par exemple de type SFOCA (de l'anglais « Side Fed Offset Cassegrain Antenna »), grégorien, Cassegrain, splash plate, etc.

Également de manière connue en soi, le dispositif de réflexion 12 définit par sa géométrie un centre sur sa surface et un foyer situé à l'extérieur de cette surface. Ce dispositif de réflexion 12 définit en outre un plan focal correspondant au plan contenant le foyer et perpendiculaire à la droite raccordant le foyer et le centre.

Les assemblages mobiles 14A à 14D sont par exemple au nombre de quatre et permettent d'envoyer et/ou de recevoir des faisceaux de signaux radioélectriques issus de différents points visés au sol ou destinés à ces points.

En cas de changement des positions de ces points et/ou de leur nombre, des modifications des positions des assemblages mobiles 14A à 14D permettent de réorienter l'antenne 10, comme cela sera expliqué en détail par la suite.

L'embase 16 permet de fixer le dispositif de réflexion 12 et les assemblages mobiles 14A à 14D à la structure du satellite et se présente ainsi sous toute forme convenable pour le faire.

Ainsi, dans l'exemple illustré sur la figure 1, l'embase 16 se présente sous la forme d'une pluralité de pattes de fixation, chaque patte étant adaptée pour fixer l'un des assemblages mobiles 14A à 14D ou le dispositif de réflexion 12 à la structure du satellite.

Ces pattes de fixation sont donc agencées en fonction de la structure correspondante du satellite. Sur la figure 1, la structure comprend deux surfaces perpendiculaires de sorte qu'au moins certaines des pattes de fixation sont fixées sur l'une de ces surfaces et certaines autres sur l'autre surface.

Par ailleurs, les pattes de fixation des assemblages mobiles 14A à 14D comprennent des moyens de transmission nécessaires afin de transmettre des signaux radioélectriques et du courant électrique entre ces assemblages 14A à 14D et le module de traitement 18 et le module de pilotage 20.

Le module de traitement 18 permet d'acquérir des signaux radioélectriques reçus par les assemblages mobiles 14A à 14D et/ou de générer des signaux radioélectriques destinés pour être émis par ces assemblages.

À cet effet, le module de traitement 18 comprend des composantes électroniques telles que des amplificateurs, un répartiteur, etc. Ces composantes sont connues en soi et ne seront pas décrites en détail.

Le module de pilotage 20 permet de modifier les positions des assemblages mobiles afin de réorienter les faisceaux l'antenne 10 en fonction des points visés. Pour ce faire, le module de pilotage 20 est apte à contrôler la position de chacun des assemblages mobiles 14A à 14D et à la modifier indépendamment des autres assemblages en transmettant par exemple une commande adaptée à cet assemblage.

Le module de pilotage 20 se présente par exemple au moins partiellement sous la forme d'un circuit logique programmable ou sous la forme d'un logiciel. Dans ce dernier cas, il est mis en œuvre par un processeur adapté.

Selon le premier mode de réalisation de l'antenne 10, les assemblages mobiles 14A à 14D sont sensiblement identiques.

Ainsi, par la suite, seul l'assemblage mobile 14A sera expliqué en détail en référence aux figures 2 à 4.

En particulier, les figures 2 et 3 illustrent un tel assemblage mobile 14A selon un premier exemple de réalisation de celui-ci.

En référence à la figure 2, l'assemblage mobile 14A comprend une source rayonnante 22 et un support 24 fixant cette source 22 de façon mobile à l'embase 16.

La source rayonnante 22 se présente par exemple sous la forme d'un cornet d'émission et/ou de réception des signaux radioélectriques allongé selon un axe de source C.

Cet axe de source C est orienté vers le dispositif de réflexion 12 et dans le premier exemple de réalisation de l'assemblage 14A, est perpendiculaire au plan focal PF en toute position de cet assemblage 14A.

Par ailleurs, dans le premier exemple de réalisation de l'assemblage 14A, le support 24 permet à la source rayonnante 22 de se déplacer dans une surface de balayage coïncidant avec le plan focal du dispositif de réflexion 12.

Ce plan focal est visible sur la figure 3 et dénoté par la référence « PF » sur cette figure 3.

En particulier, le support 24 permet à la source rayonnante 22 de se déplacer dans le plan focal PF selon deux dégrées de liberté comprenant dans l'exemple de la figure 2 deux rotations autour des axes parallèles qui sont perpendiculaires au plan focal PF.

L'un de ces axes est dit axe primaire de rotation X₁ et l'autre est dit l'axe secondaire de rotation X₂. En outre, l'axe primaire de rotation X₁ est fixé en translation par rapport à l'embase 16.

Pour assurer le déplacement de la source rayonnante 22 dans le plan focal PF selon deux degrés de liberté, le support 24 comprend un avant-bras 26 rotatif par rapport à l'axe primaire de rotation X₁ dans un plan de rotation, dit plan de rotation inférieur PI, et un bras 28 rotatif par rapport à l'axe secondaire de rotation X₂ dans une surface de rotation, dite surface de rotation supérieure SS.

Comme cela est visible sur la figure 3, la surface de rotation supérieure SS est disposée entre le plan focal PF et le plan de rotation inférieur PI.

Par ailleurs, dans le premier exemple de réalisation de l'assemblage 14A, cette surface de rotation supérieure SS présente un plan.

L'avant-bras 26 est de forme allongée et présente ainsi deux extrémités. L'une de ces extrémités est fixée rotative autour de l'axe primaire de rotation X₁ sur un stator 30 en lien rigide avec l'embase 16. L'autre extrémité est fixée de manière rotative autour de l'axe secondaire de rotation X₂ au bras 28.

De manière analogue, le bras 28 est de forme allongée et présente ainsi deux extrémités. L'une de ces extrémités est fixée de manière rotative autour de l'axe secondaire de rotation X₂ à l'avant-bras 26 et l'autre reçoit de manière fixe la source rayonnante 22.

Les étendues longitudinales du bras 28 et de l'avant-bras 26 sont par exemple sensiblement identiques comme cela peut se voir sur la figure 3. Selon un autre exemple de réalisation, ces étendues sont différentes et sont adaptées en fonction de l'agencement des autres assemblages mobiles pour assurer un balayage plus important de la surface de balayage.

Pour mettre en œuvre la rotation autour des axes X₁ et X₂, le support 24 comprend avantageusement deux moteurs, l'un étant intégré dans la jonction entre l'avant-bras 26 et le stator 30 et l'autre dans la jonction entre le bras 28 et l'avant-bras 26.

Ces moteurs présentent par exemple des moteurs de type pas à pas pilotables par le module de pilotage 20. Dans ce cas, les commandes transmises par le module de pilotage 20 à l'assemblage 14A correspondent à des courants électriques de tension adaptée.

Le module de pilotage 20 est ainsi apte à alimenter ces moteurs de façon adaptée via des moyens de transmission de courant électrique, intégrés dans le stator 30 et l'avant-bras 26.

Pour assurer la jonction de ces moyens entre le stator 30 et l'avant-bras 26, ces moyens de transmission présentent des câbles flexibles dans cette jonction ou comprennent alors un joint tournant électrique permettant d'éviter la transmission par câble entre ces composantes.

Pour assurer la transmission des signaux radioélectriques entre la source rayonnante 22 et le module de traitement 18, le support 24 comprend des moyens de transmission des signaux radioélectriques. Ces moyens comprennent par exemple des guides d'ondes intégrés dans le bras 28 et l'avant-bras 26 ainsi que deux joints tournants radiofréquence. L'un de ces joints tournants radiofréquence est intégré dans la jonction entre le bras 28 et l'avant-bras 26 et l'autre dans la jonction entre l'avant-bras 26 et le stator 30.

Avantageusement, chacun de ces joints tournants radiofréquence présente un joint tournant de type « groove gap », c'est-à-dire un joint tournant comprenant au moins un canal de transmission de signaux radioélectriques qui est délimités par des plots espacés entre eux selon une distance prédéterminée.

Plus avantageusement, chacun des joints tournants utilisés pour la transmission des signaux radioélectriques ou au moins le joint tournant intégré dans la jonction entre le bras 28 et l'avant-bras 26 est configuré pour permettre la rotation autour de l'axe correspondant à 360°.

Un assemblage mobile 14A selon un deuxième exemple de réalisation est illustré en détail sur la figure 4 dans ses différentes positions A) à D).

L'assemblage mobile 14A selon cet exemple de réalisation est sensiblement analogue à celui décrit précédemment.

À la différence de l'assemblage 14A décrit précédemment, dans l'assemblage mobile selon ce deuxième exemple de réalisation, l'axe secondaire de rotation X₂ est incliné par rapport à l'axe primaire de rotation X₁, l'axe primaire de rotation X₁ situé au foyer du dispositif de réflexion et restant toujours perpendiculaire au plan focal PF.

L'angle d'inclinaison de l'axe secondaire de rotation X₂ est choisi de telle sorte qu'en toute position de l'assemblage 14A, la source rayonnante 22 soit orientée vers le centre du dispositif de réflexion 12. Autrement dit, cet angle est choisi de sorte que l'axe de source C soit orienté vers le centre du dispositif de réflexion 12.

Ainsi, selon cet exemple de réalisation, la source rayonnante 22 est mobile dans une surface de balayage tangente au plan focal au foyer. Cette surface de balayage présente donc une surface convexe s'étendant d'un seul côté du plan focal à proximité de celui-ci, entre le dispositif de réflexion 12 et ce plan focal.

Dans l'exemple de réalisation de la figure 4, l'angle d'inclinaison de l'axe secondaire de rotation X₂ est égal sensiblement à 4,5°. Cette valeur dépend de la géométrie de l'antenne.

Par ailleurs, dans l'exemple de cette figure 4, pour former une inclinaison de l'axe secondaire de rotation X₂, les extrémités adjacentes de l'avant-bras 26 et du bras 28 sont coudées d'un même angle.

Ainsi, dans ce cas, au moins une partie de l'avant-bras 26 comprenant l'extrémité rotative autour de l'axe primaire de rotation reste rotatif dans le plan de rotation inférieur PI tel que décrit précédemment alors la surface de rotation supérieure est différente d'un plan et correspond à une surface conique.

La surface de rotation supérieure SS est comprise entre la surface de balayage et le plan de rotation inférieur PI. Cela permet alors au bras 28 de tourner indépendamment de l'avant-bras 26.

Sur la figure 4, dans la position A), le bras 28 et l'avant-bras 26 s'étendent selon la même direction et l'axe de source C coïncident avec l'axe primaire de rotation X₁.

Dans les positions B) et C), le bras 28 et l'avant-bras 26 s'étendent selon des directions perpendiculaires.

Ainsi, dans la position B), l'axe de source C est incliné par rapport à l'axe primaire de rotation X₁ dans le plan de la figure et par rapport à l'axe secondaire de rotation X₂ dans un plan perpendiculaire au plan de la figure.

Dans la position C), l'axe de source C est incliné par rapport à l'axe primaire de rotation X₁ dans le plan de la figure et l'axe primaire de rotation X₁ est incliné par rapport à l'axe secondaire de rotation X₂ dans le plan perpendiculaire au plan de la figure.

Dans la position D), le bras 28 et l'avant-bras 26 s'étendent tous les deux dans le plan de la figure et l'axe de source C et l'axe secondaire de rotation X₂ sont donc inclinés par rapport à l'axe primaire de rotation X₁ dans ce plan, l'angle d'inclinaison de l'axe de source C étant le double de l'angle d'inclinaison de l'axe secondaire de rotation X₂.

Une variante du deuxième exemple de réalisation de l'assemblage mobile 14A est illustrée sur la figure 5. Dans cette variante, l'axe primaire de rotation X₁ de l'avant-bras 26 est proche du foyer F et ne passe donc pas par ce foyer.

Ainsi, dans cette variante de réalisation, l'axe primaire de rotation X₁ est incliné pour viser le centre du réflecteur 12. La disposition du bras 28 par rapport à l'avant-bras 26 reste comme cela a été décrit en relation avec la figure 4.

Cette variante est particulièrement avantageuse, lorsque l'axe primaire de rotation X₁ de chacun des assemblages mobiles 14A à 14D est disposé proche du foyer, comme cela sera expliqué par la suite.

Sur la figure 5, les deux assemblages mobiles 14A et 14B sont visibles. Selon cette figure, il est clair que la surface de balayage décrite par les sources de ces assemblages 14A et 14B présente une partie d'une sphère. Par ailleurs, dans l'exemple de cette figure 5, le bras 28 de chacun des assemblages 14A, 14B présente une longueur inférieure à celle de l'avant-bras 26 correspondant et seule l'extrémité de l'avant-bras 26 adjacente au bras 28 est coudée. Dans ce cas, au moins dans une position, le bras 28 s'étend le long de la partie coudée de l'avant-bras 26. Le bras 28 est donc rotatif dans un plan intersectant le plan de rotation de l'avant-bras 26.

Bien entendu, cette variante de dispositions du bras et de l'avant-bras reste applicable à l'exemple de réalisation de la figure 4, c'est-à-dire lorsque l'axe primaire de rotation passe par le foyer.

Plus généralement et avantageusement vis-à-vis des performances de l'antenne, on construit chacun des assemblages 14A à 14D de telle sorte que quels que soient sa position et ses axes de rotation, l'axe de la source vise le centre du dispositif de réflexion.

Ainsi, quelle que soit la position des bras, l'axe de chaque source vise le centre du dispositif de réflexion 12.

De manière générale, il est possible de disposer de cette manière N assemblages mobiles analogues aux assemblages mobiles 14A et 14B de la figure 5, de sorte que leurs sources rayonnantes visent le centre du dispositif de réflexion et décrive avantageusement une même surface de balayage présentant une partie d'une sphère.

Ainsi, selon d'autres variantes du deuxième exemple de réalisation de l'assemblage mobile 14A illustrées sur les figures 6 et 7, l'axe primaire de rotation X₁ de de cet assemblage 14A ainsi que des assemblages lui analogues 14B à 14D est disposé loin du foyer F.

Dans ce cas, chacun de ces assemblages 14A à 14D et notamment leurs axes X₁ et X₂ sont configurés de telle sorte que les axes de source correspondants visent le centre ou un point proche du centre du dispositif de réflexion. Les sources sont alors mobiles sur une partie d'une sphère comme décrit précédemment.

Ceci permet d'excentrer le foyer F du dispositif de réflexion 12 de telle sorte à disposer d'une surface de balayage centrée sur le foyer comme illustré sur les figures 6 et 7.

En effet, ces figures 6 et 7 montrent un agencement possible des assemblages mobiles 14A à 14D sur l'embase 16 avec un foyer excentré. Le cercle T représente par exemple sur les figures 6 et 7 l'image de la terre vue du foyer du dispositif de réflexion. On comprend ainsi que l'excentration du foyer F permet avantageusement de pouvoir balayer l'ensemble de la terre.

Un autre agencement possible des assemblages mobiles 14A à 14D sur l'embase 16 est illustré sur les figures 8 et 9.

En particulier, ces figures illustrent un agencement de ces assemblages 14A à 14D selon le premier exemple de réalisation de chacun d'entre eux mais peut également être appliqué à des assemblages selon le deuxième exemple de réalisation.

Ainsi, selon ces figures, les assemblages mobiles 14A à 14D sont agencés de manière symétrique autour du foyer F du dispositif de réflexion 12. Par ailleurs, avantageusement, les axes primaires de rotation X₁ de ces assemblages sont disposés au plus près de ce foyer et visent le centre du dispositif de réflexion.

En outre, ces assemblages 14A à 14D sont disposés de sorte que les plans de rotation inférieurs PI de leur avant-bras 26 coïncident entre eux. Autrement dit, dans ce type d'agencement, le bras 28 de chaque assemblage 14A à 14D se trouve au-dessus de l'avant-bras 26 de chaque assemblage 14A à 14D. Ceci permet alors de faciliter les déplacements respectifs des sources rayonnantes 22 correspondantes afin de balayer une plus grande partie de la surface de balayage.

La figure 8 illustre les positions initiales de ces assemblages mobiles 14A à 14D lors par exemple du lancement du satellite.

La figure 9 illustre des positions opérationnelles de ces assemblages. Ces positions peuvent être changées au cours de la mission du satellite. On conçoit alors que la présente invention présente un certain nombre d'avantages.

En particulier, l'invention propose une antenne comprenant des sources rayonnantes mobiles dans le plan focal ou à proximité de celui-ci. L'invention permet de modifier les positions de ces sources rayonnantes indépendamment l'une de l'autre en modifiant ainsi le pointage de l'antenne de façon mécanique.

Cela permet d'éviter l'utilisation de composantes électroniques complexes et lourdes des antennes actives mettant en œuvre un pointage électronique.

Cela permet également d'utiliser un seul dispositif de réflexion ce qui permet de réduire considérablement la masse et l'encombrement de l'antenne dans le cas des antennes passives mettant en œuvre un pointage mécanique.

L'antenne selon l'invention permet donc de mettre en œuvre un pointage flexible sans ajout de composantes lourdes et complexe.

Une antenne multifaisceaux selon un deuxième mode de réalisation sera désormais décrite en référence à la figure 10.

Cette antenne selon le deuxième mode de réalisation est sensiblement analogue à l'antenne 10 décrite précédemment à l'exception des assemblages mobiles.

En particulier, l'antenne selon le deuxième mode de réalisation comprend quatre assemblages mobiles 114A à 114D dont au moins un diffère des autres assemblages.

Ainsi, dans l'exemple de la figure 10, les assemblages 114B à 114D sont identiques aux assemblages 14B à 14D décrits précédemment et sont donc identiques entre eux.

En revanche, l'assemblage 114A diffère de chacun de ces assemblages par une extrémité 129 du bras 128 portant la source rayonnante 122.

Selon ce deuxième mode de réalisation, cette extrémité présente une forme allongée d'étendue égale par exemple à la somme des étendues transversales du bras et de l'avant-bras par exemple de l'assemblage 114B.

Ainsi, lorsque les assemblages mobiles 114A à 114D sont agencés par exemple de manière symétrique atour du foyer, le bras 128 et l'avant-bras 126 de l'assemblage 114A sont disposés au-dessous du bras et de l'avant-bras de chaque autre assemblage mobile 114B à 114D.

Autrement dit, dans ce cas, les surfaces de rotation supérieures SS et les plans de rotation inférieurs PI des supports des assemblages 114B à 114D sont compris entre la surface de balayage et la surface de rotation supérieure SS et le plan de rotation inférieur PI du support de l'assemblage mobile 114A.

Encore autrement dit, dans ce cas, le bras et l'avant-bras du support de l'assemblage mobile 114A sont disposés au-dessous des bras et des avant-bras des autres assemblages mobiles 114B à 114D.

Il est également possible de disposer ces assemblages 114A à 114D de telle sorte que la surface de rotation supérieure du bras 128 d'au moins un support soit comprise dans le plan de rotation inférieur PI de l'avant-bras 126 d'au moins un autre support.

Dans ce cas, le bras 128 d'au moins un support est disposé au niveau de l'avant-bras 126 d'au moins un autre support.

Cela permet alors d'avoir davantage d'espace disponible pour faire bouger ces différents assemblages.

Bien entendu, d'autres modes et exemples de réalisation sont également possibles.

Il est par exemple possible de rendre mobile au moins selon un degré de liberté le dispositif de réflexion 12. Ceci rendra le pointage de l'antenne selon le premier ou le deuxième mode de réalisation encore plus flexible.

Il est également possible de monter au moins une source rayonnante de façon immobile par exemple au foyer de l'antenne et de disposer les autres sources rayonnantes mobiles par exemple autour de cette source immobile.

Il est possible également de ne pas limiter le nombre de degré de liberté, il est donc possible d'avoir des ensembles mobiles avec 1 à N axe(s) de rotation.

## Revendications

1. Antenne multifaisceaux (10) à pointage réglable comprenant un dispositif de réflexion (12) unique et une pluralité de sources rayonnantes (22 ; 122) disposées en regard du dispositif de réflexion (12) et aptes à émettre et/ou à recevoir des signaux radioélectriques, le dispositif de réflexion (12) présentant un ou plusieurs réflecteurs, le dispositif de réflexion (12) définissant un centre, un plan focal (PF) et un foyer se trouvant dans ce plan focal (PF) ;
et au moins l'une des sources rayonnantes (22 ; 122), dite source mobile, est mobile sensiblement indépendamment de la ou de chaque autre source rayonnante (22) dans une surface de balayage pour régler le pointage de l'antenne (10), la surface de balayage coïncidant avec le plan focal (PF) ou étant tangente à celui-ci au foyer, l'antenne étant **caractérisée en ce que** la source mobile (22 ; 122) est mobile dans la surface de balayage selon au moins deux degrés de liberté,
chacun des deux degrés de liberté comprenant la rotation autour d'un axe, l'un des axes étant dit axe primaire de rotation (X₁) et l'autre, axe secondaire de rotation (X₂) ;
l'antenne comprenant en outre pour la ou chaque source mobile (22 ; 122), un support (24) fixé sur une embase (16) et comprenant un avant-bras (26 ; 126) rotatif autour de l'axe primaire de rotation (X₁) de la source mobile (22 ; 122) correspondante et un bras (28 ; 128) rotatif autour de l'axe secondaire de rotation (X₂) de la source mobile (22 ; 122) correspondante et définissant une extrémité de fixation de cette source mobile (22 ; 122).

2. Antenne (10) selon la revendication 1, dans laquelle :
- l'axe primaire de rotation (X₁) et l'axe secondaire de rotation (X₂) sont perpendiculaires au plan focal (PF), la surface de balayage coïncidant alors avec le plan focal ; ou
- l'axe primaire de rotation (X₁) est perpendiculaire au plan focal (PF) et passe par le foyer du dispositif de réflexion (12), et l'axe secondaire de rotation (X₂) est incliné par rapport à ce plan focal (PF) de sorte qu'en toute position, la source mobile (22 ; 122) est orientée vers le centre du dispositif de réflexion (12), la surface de balayage étant alors tangente au plan focal (PF) au foyer ; ou
- l'axe primaire de rotation (X₁) est situé hors du foyer, et l'axe primaire de rotation (X₁) et l'axe secondaire de rotation (X₂) sont inclinés par rapport au plan focal (PF) de sorte qu'en toute position, la source mobile (22 ; 122) est orientée vers le centre du dispositif de réflexion (12), la surface de balayage étant alors tangente au plan focal (PF) au foyer.

3. Antenne (10) selon la revendication 1 ou 2, dans laquelle l'axe primaire de rotation (X₁) est fixe en translation.

4. Antenne (10) selon l'une quelconque des revendications 1 à 3, comportant plusieurs sources mobiles (22 ; 122) analogues à ladite source mobile (22 ; 122).

5. Antenne (10) selon la revendication 4, dans laquelle les axes primaires de rotation (X₁) des sources mobiles sont disposés symétriquement autour du foyer.

6. Antenne (10) selon l'une quelconque des revendications précédentes, dans laquelle le ou chaque support (24) comprend en outre au moins un moteur pas à pas apte à entrainer en rotation l'avant-bras (26 ; 126) ou le bras (28 ; 128) de ce support (24) autour de l'axe correspondant (X₁, X₂).

7. Antenne (10) selon l'une quelconque des revendications précédentes, dans laquelle le ou chaque support (24) comprend en outre au moins un joint tournant raccordant l'avant-bras (26 ; 126) à l'embase (16) ou le bras (28 ; 128) à l'avant-bras (26 ; 126) de ce support (24), le joint tournant étant apte à transmettre des signaux radioélectriques et/ou du courant électrique entre ces éléments.

8. Antenne (10) selon la revendication 7, dans laquelle le ou chaque joint tournant comprend au moins un canal de transmission des signaux radioélectriques, le canal de transmission étant délimité par une pluralité de plots espacés entre eux.

9. Antenne (10) selon l'une quelconque des revendications précédentes, dans laquelle le bras (28 ; 128) du ou de chaque support (24) est rotatif dans une surface de rotation, dite surface de rotation supérieure (SS), et au moins une partie de l'avant-bras (26 ; 126) de ce support (24) est rotatif dans un plan de rotation, dit plan de rotation inférieur (PI), ce plan de rotation inférieur (PI) étant parallèle au plan focal (PF) et cette surface de rotation supérieure (SS) étant comprise entre le plan focal (PF) et ce plan de rotation inférieur (PI).

10. Antenne (10) selon la revendication 9, dans laquelle lorsqu'elle comprend plusieurs sources mobiles (22 ; 122), les plans de rotation inférieurs (PI) des avant-bras d'au moins deux supports (24) coïncident entre eux.

11. Antenne (10) selon la revendication 9 ou 10, dans laquelle lorsqu'elle comprend plusieurs sources mobiles (122), la surface de rotation supérieure (SS) et le plan de rotation inférieur (PI) du bras (128) et de l'avant-bras (126) d'au moins un support (24) sont compris entre la surface de balayage et la surface de rotation supérieure (SS) et le plan de rotation inférieur (PI) du bras (128) et de l'avant-bras (126) d'au moins un autre support (24).

12. Antenne (10) selon la revendication 9 ou 10, dans laquelle lorsqu'elle comprend plusieurs sources mobiles (122), la surface de rotation supérieure (SS) du bras (128) d'au moins un support (24) est comprise dans le plan de rotation inférieur (PI) de l'avant-bras (126) d'au moins un autre support (24).

13. Antenne (10) selon l'une quelconque des revendications précédentes, dans laquelle le dispositif de réflexion (12) est mobile.

## Patentansprüche

1. Mehrstrahlantenne (10) mit einstellbarer Ausrichtung, umfassend eine einzige Reflexionsvorrichtung (12) und eine Vielzahl von Strahlungsquellen (22; 122), die gegenüber der Reflexionsvorrichtung (12) angeordnet und geeignet sind, um Funksignale zu senden und/oder zu empfangen, wobei die Reflexionsvorrichtung (12) einen oder mehrere Reflektoren aufweist, wobei die Reflexionsvorrichtung (12) eine Mitte, eine Brennebene (PF) und einen in dieser Brennebene (PF) liegenden Brennpunkt definiert;
und mindestens eine der Strahlungsquellen (22; 122), die als bewegliche Quelle bezeichnet wird, im Wesentlichen unabhängig von der oder jeder anderen Strahlungsquelle (22) in einer Abtastfläche beweglich ist, um die Ausrichtung der Antenne (10) einzustellen, wobei die Abtastfläche mit der Brennebene (PF) zusammenfällt oder in dem Brennpunkt tangential zu dieser ist, wobei die Antenne **dadurch gekennzeichnet ist, dass** die bewegliche Quelle (22; 122) in der Abtastfläche gemäß mindestens zwei Freiheitsgraden beweglich ist,
jeder der zwei Freiheitsgrade die Drehung um eine Achse umfasst, wobei eine der Achsen als primäre Drehachse (X₁) und die andere als sekundäre Drehachse (X₂) bezeichnet wird;
die Antenne ferner umfassend für die oder jede mobile Quelle (22; 122) einen Träger (24), der an einem Sockel (16) befestigt ist und umfassend einen unteren Arm (26; 126), der um die primäre Drehachse (X₁) der entsprechenden beweglichen Quelle (22; 122) drehbar ist, und einen Arm (28; 128), der um die sekundäre Drehachse (X₂) der entsprechenden beweglichen Quelle (22; 122) drehbar ist und ein Befestigungsende dieser beweglichen Quelle (22; 122) definiert.

2. Antenne (10) nach Anspruch 1, wobei:
- die primäre Drehachse (X₁) und die sekundäre Drehachse (X₂) senkrecht zu der Brennebene (PF) sind, wobei die Abtastfläche dann mit der Brennebene zusammenfällt; oder
- die primäre Drehachse (X₁) senkrecht zur Brennebene (PF) ist und durch den Brennpunkt der Reflexionsvorrichtung (12) verläuft, und die sekundäre Drehachse (X₂) in Bezug auf diese Brennebene (PF) geneigt ist, sodass die bewegliche Quelle (22; 122) in jeder Position auf die Mitte der Reflexionsvorrichtung (12) gerichtet ist, wobei die Abtastfläche dann in dem Brennpunkt tangential zu der Brennebene (PF) ist; oder
- die primäre Drehachse (X₁) außerhalb des Brennpunkts liegt, und die primäre Drehachse (X₁) und die sekundäre Drehachse (X₂) in Bezug auf die Brennebene (PF) geneigt sind, sodass die bewegliche Quelle (22; 122) in jeder Position auf die Mitte der Reflexionsvorrichtung (12) gerichtet ist, wobei die Abtastfläche dann in dem Brennpunkt tangential zu der Brennebene (PF) ist.

3. Antenne (10) nach Anspruch 1 oder 2, wobei die primäre Drehachse (X₁) translationsfest ist.

4. Antenne (10) nach einem der Ansprüche 1 bis 3, umfassend mehrere bewegliche Quellen (22; 122), die analog zu der beweglichen Quelle (22; 122) sind.

5. Antenne (10) nach Anspruch 4, wobei die primären Drehachsen (X₁) der beweglichen Quellen symmetrisch um den Brennpunkt angeordnet sind.

6. Antenne (10) nach einem der vorherigen Ansprüche, wobei der oder jeder Träger (24) ferner mindestens einen Schrittmotor umfasst, der geeignet ist, um den unteren Arm (26; 126) oder den Arm (28; 128) dieses Trägers (24) um die entsprechende Achse (X₁, X₂) in Drehung zu versetzen.

7. Antenne (10) nach einem der vorherigen Ansprüche, wobei der oder jeder Träger (24) ferner mindestens eine Drehverbindung umfasst, die den unteren Arm (26; 126) mit dem Sockel (16) oder den Arm (28; 128) mit dem unteren Arm (26; 126) dieses Trägers (24) verbindet, wobei die Drehverbindung geeignet ist, Funksignale und/oder elektrischen Strom zwischen diesen Elementen zu übertragen.

8. Antenne (10) nach Anspruch 7, wobei die oder jede Drehverbindung mindestens einen Kanal zur Übertragung von Funksignalen umfasst, wobei der Übertragungskanal durch eine Vielzahl von voneinander beabstandeten Stiften begrenzt ist.

9. Antenne (10) nach einem der vorherigen Ansprüche, wobei der Arm (28; 128) des oder jedes Trägers (24) in einer Drehfläche, die als obere Drehfläche (SS) bezeichnet wird, drehbar ist und zumindest ein Teil des unteren Arms (26; 126) dieses Trägers (24) in einer Drehebene, der sogenannten unteren Drehebene (PI), drehbar ist, wobei diese untere Drehebene (PI) parallel zu der Brennebene (PF) ist und diese obere Drehfläche (SS) zwischen der Brennebene (PF) und dieser unteren Drehebene (PI) liegt.

10. Antenne (10) nach Anspruch 9, wobei, wenn sie mehrere bewegliche Quellen (22; 122) umfasst, die unteren Drehebenen (PI) der unteren Arme von mindestens zwei Trägern (24) miteinander übereinstimmen.

11. Antenne (10) nach Anspruch 9 oder 10, wobei, wenn sie mehrere bewegliche Quellen (122) umfasst, die obere Drehfläche (SS) und die untere Drehebene (PI) des Arms (128) und des unteren Arms (126) von mindestens einem Träger (24) zwischen der Abtastfläche und der oberen Drehfläche (SS) und der unteren Drehebene (PI) des Arms (128) und des unteren Arms (126) von mindestens einem anderen Träger (24) liegen.

12. Antenne (10) nach Anspruch 9 oder 10, wobei, wenn sie mehrere bewegliche Quellen (122) umfasst, die obere Drehfläche (SS) des Arms (128) von mindestens einem Träger (24) in der unteren Drehebene (PI) des unteren Arms (126) von mindestens einem anderen Träger (24) enthalten ist.

13. Antenne (10) nach einem der vorherigen Ansprüche, wobei die Reflexionsvorrichtung (12) beweglich ist.

## Claims

1. Multibeam antenna (10) with adjustable pointing, comprising a single reflection arrangement (12) and a plurality of radiating sources (22; 122) arranged opposite the reflection arrangement (12) and suited to emit and/or receive radiofrequency (RF) signals, the reflection arrangement (12) comprising on or several reflectors, the reflection arrangement (12) defining a centre, a focal plane (PF), and a focal point located on the focal plane (PF);
and at least one of the radiating sources (22; 122), named mobile source, is movable substantially independently of the or each other radiating source (22) on a scanning area to adjust the pointing of the antenna (10), wherein the scanning area coincides with the focal plane (PF) or is tangential to it at the focal point,
the antenna being **characterized in that** the movable source (22; 122) is movable within the scanning area according to at least two degrees of freedom,
each of the two degrees of freedom comprising rotation about an axis, one of which axes being the primary axis of rotation (X₁) and the other being the secondary axis of rotation (X₂),
the antenna further including, for the/each movable source (22 ; 122), a support (24) fixed on a baseplate (16) and comprising an upper arm (26; 126) that rotates about the primary axis of rotation (X₁) of the corresponding movable source (22; 122) and an arm (28; 128) that rotates about the secondary axis of rotation (X₂) of the corresponding movable source (22; 122) and defines a mounting end of the movable source (22; 122).

2. Antenna (10) according to claim 1, wherein:
- the primary axis of rotation (X₁) and the secondary axis of rotation (X₂) are perpendicular to the focal plane (PF), wherein the scanning area then coincides with the focal plane, or
- the primary axis of rotation (X₁) is perpendicular to the focal plane (PF) and passes through the focal point of the reflection arrangement (12), and the secondary axis of rotation (X₂) is inclined relative to the focal plane (PF) such that, in all positions, the movable source (22; 122) is orientated towards the centre of the reflection arrangement (12), wherein the scanning area is then tangential to the focal plane (PF) at the focal point, or
- the primary axis of rotation (X₁) is located outside of the focal point, and the primary axis of rotation (X₁) and the secondary axis of rotation (X₂) are inclined relative to the focal plane (PF), such that, in all positions, the movable source (22; 122) is orientated towards the centre of the reflection arrangement (12), the scanning surface then being tangential to the focal plane (PF) at the focal point.

3. Antenna (10) according to claim 1 or 2, wherein the primary axis of rotation (X₁) is translationally fixed.

4. Antenna (10) according to any of claims 1 - 3, including several movable sources (22; 122) analogous to the movable source (22; 122).

5. Antenna (10) according to claim 4, wherein the primary axes of rotation (X₁) of the movable sources are arranged symmetrically around the focal point.

6. Antenna (10) according to any of the preceeding claims, wherein the/each support (24) further comprises at least one stepper motor suited to rotate the upper arm (26; 126) or the arm (28; 128) of the support (24) about the corresponding axis (X₁, X₂).

7. Antenna (10) according to any of the preceeding claims, wherein the/each support (24) further comprises at least one rotating joint connecting the upper arm (26; 126) to the baseplate (16) or the arm (28; 128) to the upper arm (26; 126) of the support (24), wherein the rotating joint is suited to transmit RF signals and/or electrical current between these elements.

8. Antenna (10) according to claim 7, wherein the/each rotating joint comprises at least one channel for transmitting RF signals, the transmission channel being delimited by a plurality of plugs spaced apart from one another.

9. Antenna (10) according to any of the preceeding claims, wherein the arm (28; 128) of the/each support (24) rotates within an area of rotation ('upper area of rotation') (SS), and at least one part of the upper arm (26; 126) of the support (24) rotates within a plane of rotation ('lower plane of rotation') (PI), wherein the lower plane of rotation (PI) is parallel to the focal plane (PF) and the upper area of rotation (SS) lies between the focal plane (PF) and the lower plane of rotation (PI).

10. Antenna (10) according to claim 9, wherein, when it comprises several movable sources (22; 122), the lower planes of rotation (PI) of the upper arms of at least two supports (24) coincide.

11. Antenna (10) according to claim 9 or 10, wherein, when it comprises several movable sources (122), the upper area of rotation (SS) and the lower plane of rotation (PI) of the arm (128) and the upper arm (126) of at least one support (24) lie between the scanning area and the upper area of rotation (SS) and the lower area of rotation (PI) of the arm (128) and upper arm (126) of at least one other support (24).

12. Antenna (10) according to claim 9 or 10, wherein, when it comprises several movable sources (122), the upper area of rotation (SS) of the arm (128) of at least one support (24) is included within the lower plane of rotation (PI) of the upper arm (126) of at least one other support (24).

13. Antenna (10) according to any of the foregoing claims, wherein the reflection arrangement (12) is mobile.
